# FASCICULE DE BREVET EUROPEEN

(11) **EP 3 383 791 B1**
(45) Date de publication et mention de la délivrance du brevet: **10.07.2019**
(21) Numéro de dépôt: 16809913.3
(22) Date de dépôt: 21.10.2016
(51) Int. Cl.: B67B 7/04

(54) **TIRE-BOUCHON À LEVIER**
KORKENZIEHER MIT HEBEL
CORKSCREW WITH LEVER

(30) Priorité: 30.11.2015 FR 1561546
(43) Date de publication de la demande: 10.10.2018
(73) Titulaire: Peugeot Saveurs, 25440 Quingey (FR)
(72) Inventeur: GOURAND, Thierry, 39380 Bans (FR)
(74) Mandataire: Hugues, Catherine
(86) Numéro de dépôt international: PCT/FR2016/052719
(87) Numéro de publication internationale: WO 2017/093623

(56) Documents cités:
- EP-A1- 0 860 396
- EP-A2- 0 143 475
- WO-A1-2005/075337
- NL-C2- 1 024 761

## Description

La présente invention a pour objet un tire-bouchon de type « à levier » comportant d'une part une vrille montée à rotation sur une zone d'un manche comprise entre un tronçon d'extrémité et un tronçon de manoeuvre dudit manche, autour d'un premier axe perpendiculaire audit manche et d'autre part un bras télescopique présentant un premier élément monté à rotation sur le tronçon d'extrémité dudit manche autour d'un second axe perpendiculaire audit manche et un second élément, présentant une extrémité supérieure et une extrémité inférieure, monté coulissant dans ledit premier élément entre une position de repos dans laquelle son extrémité inférieure est située à une distance d0 dudit second axe et une seconde position dans laquelle son extrémité inférieure est située à une distance d dudit second axe supérieure à d0, l'extrémité inférieure dudit second élément étant prévue apte à prendre appui sur le goulot d'une bouteille

Un tire-bouchon de type « à levier » permet classiquement de réduire l'effort de traction qu'un utilisateur doit fournir pour extraire un bouchon après y avoir inséré une vrille.

On trouve actuellement sur le marché différentes catégories de tire-bouchons de ce type se distinguant les unes des autres notamment par le nombre d'appuis ou le nombre de leviers qu'ils comportent.

Le modèle le plus primitif comporte un levier de longueur fixe permettant un appui unique sur le goulot. Un tel dispositif présente néanmoins des limites en fin de débouchage, lorsque la force à exercer pour extraire le bouchon devient importante, ou en cas de bouchon de longueur supérieure à la longueur standard. En effet, le manche du tire-bouchon est alors placé pratiquement à la verticale par rapport à la bouteille, et le levier ne peut plus agir, obligeant l'utilisateur à achever l'opération de débouchage sans l'aide de celui-ci.

D'autres modèles plus élaborés ont été proposés pour pallier cet inconvénient.

On connaît ainsi un modèle de tire-bouchon comportant deux leviers distincts fixés sur le même axe de rotation et présentant chacun un point appui sur le goulot d'une bouteille. Une telle structure se traduit néanmoins par un mode d'utilisation quelque peu fastidieux, car elle oblige l'utilisateur à changer de point d'appui et donc de levier en cours d'opération. De plus, après la mise en place du second levier, il est nécessaire de faire pivoter le premier levier pour le placer dans une position dans laquelle il ne risque pas d'entraver le fonctionnement de celui-ci ou de gêner l'utilisateur.

On a également imaginé un tire-bouchon à double appui, présentant un premier levier, comportant un premier appui, fixé sur le manche du tire-bouchon et un second levier, présentant un second appui, monté à rotation sur l'extrémité inférieure du premier levier. Dans la même catégorie on trouve encore un tire-bouchon à double appui décrit dans le document FR2755957, qui comporte un premier levier monté pivotant sur le manche et un second levier de taille inférieure au premier levier monté à rotation sur une partie centrale de ce dernier. Néanmoins, de tels tire-bouchons ne permettent pas de remédier aux inconvénients mentionnés ci-dessus puisque là encore leur structure est telle que l'utilisateur est contraint de changer de levier au cours du débouchage, et à faire pivoter l'un et/ou l'autre des deux leviers afin de le mettre en position d'utilisation et de repos.

Par ailleurs, on connaît également un tire-bouchon à levier unique et appuis multiples tel que décrit dans la publication FR2772364, dans lequel les différents points d'appui sont matérialisés par une rangée d'encoches réalisées dans une gorge du levier. Une telle structure implique elle aussi de changer manuellement de point d'appui au fil de l'extraction d'un bouchon. Par conséquent, elle ne donne pas davantage satisfaction, du point de vue de son confort d'utilisation, que les solutions décrites ci-dessus.

Le document EP0860396 décrit une autre solution dans laquelle le tire-bouchon est configuré selon le préambule de la revendication 1. Ce tire-bouchon comporte un levier présentant un premier élément de longueur donnée relié au manche et dont l'extrémité inférieure est pourvue d'un point d'appui. Le levier présente encore un second élément relié au premier élément, dont l'extrémité inférieure est également pourvue d'un point d'appui et qui est mobile entre une position escamotée à l'intérieur du premier élément et une position partiellement extraite du premier élément. Dans sa position escamotée, le bord supérieur du second élément apparaît dans une fenêtre formée dans la face avant du premier élément et dans laquelle la tête du manche est apte à s'insérer lors de son mouvement de rotation. Le déplacement du second élément vers sa position partiellement extraite du premier élément a pour effet de rallonger ce dernier. Ce déplacement est obtenu par l'action du manche s'insérant progressivement, suite à sa rotation, dans la fenêtre du premier élément et donc en appui sur le bord supérieur dudit second élément. Une telle structure permet de simplifier la mise en oeuvre du tire-bouchon, du fait qu'il n'y a plus lieu de remplacer un levier par un autre ou un point d'appui par un autre en cours d'extraction du bouchon. Néanmoins, il a été observé que la longueur dont le premier élément se trouve rallongé n'est généralement pas suffisante pour permettre l'extraction de la totalité du bouchon au moyen du levier et que l'utilisateur doit généralement utiliser sa seule force pour y parvenir finalement.

La présente invention a pour but de pallier l'ensemble des inconvénients mentionnés ci-dessus et de proposer une solution permettant à un utilisateur d'extraire facilement, et avec succès à chaque tentative, un bouchon retenu dans le goulot d'une bouteille. En particulier, l'invention a pour objectif de faciliter le débouchage des bouteilles par un utilisateur au moyen d'un tire-bouchon de type « à levier » permettant de préserver la simplicité de l'appui unique, tout en réduisant la force nécessaire au débouchage en conservant l'intérêt du tire-bouchon à appuis multiples, c'est-à-dire un éloignement différent du levier d'appui par rapport à son axe de rotation sur le manche du tire-bouchon selon le niveau d'insertion du bouchon dans la bouteille. D'autre part, l'invention entend également proposer une solution permettant de réduire le nombre d'étapes nécessaires au pliage/dépliage de la vrille et du levier, en faisant en sorte que ces éléments puissent se plier/déplier simultanément par un seul geste de l'utilisateur.

A cet effet, la présente invention concerne un tire-bouchon du genre indiqué en préambule, caractérisé en ce que le deuxième élément est relié audit second axe au moyen d'un organe de rappel de manière telle que, dans une position d'utilisation du tire-bouchon, son extrémité supérieure est en permanence maintenue au contact de ladite came et que son extrémité inférieure s'étend en permanence hors dudit premier élément.

D'autres caractéristiques et avantages de l'invention ressortiront de la description détaillée qui va suivre se rapportant à un exemple de réalisation du dispositif d'éjection donné uniquement à titre indicatif et non limitatif.

La compréhension de cette description sera facilitée en se référant aux dessins joints, dans lesquels :
- La figure 1 illustre une vue de face d'un tire-bouchon selon l'invention dans sa position d'utilisation dans laquelle la vrille et le bras sont dépliés,
- La figure 2 illustre une vue de face du manche du tire-bouchon de la figure 1,
- La figure 3 est une vue de dessous de ce même manche,
- la figure 4 représente une vue de face de la vrille du tire-bouchon de la figure 1,
- la figure 5 est une vue en perspective du bras du tire-bouchon de la figure 1,
- la figure 6 est une vue en coupe selon AA de ce même bras,
- la figure 6A est une vue en coupe selon BB du premier élément de ce même bras,
- La figure 6B est une vue en coupe selon CC du second élément de ce même bras,
- la figure 7 est une vue en coupe du détail D de la figure 1,
- Les figures 8 à 11 représentent des vues en coupe du tire-bouchon de la figure 1 et du goulot d'une bouteille au cours de différentes étapes du débouchage de cette dernière,
- Les figures 12 à 14 sont des vues en coupe du tire-bouchon de la figure 1 au cours de différentes étapes de son dépliage,
- Les figures 15 à 17 sont des vues en coupe du tire-bouchon de la figure 1 illustrant un premier mode de pliage vers sa position de rangement, et
- Les figures 18 à 22 sont des vues en coupe du tire-bouchon de la figure 1 illustrant un second mode de pliage vers sa position de rangement.

Il est précisé au préalable que dans la description qui va suivre, les flèches E et m représentées sur certaines figures représentent respectivement les efforts appliqués par un utilisateur sur un élément constitutif du tire-bouchon 1 selon l'invention, et le mouvement conféré par ces efforts.

Dans la variante de réalisation illustrée aux figures, le tire-bouchon 1 selon l'invention comporte un manche 2, par exemple réalisé en bois, métal, plastique, matériau composite, céramique ou tout autre matériau équivalent, présentant un tronçon d'extrémité 3 et un tronçon de manoeuvre 4. Une vrille 5 en métal, est montée à rotation autour d'un premier axe A1 perpendiculaire au manche 2 sur une zone intermédiaire 6 dudit manche 2 comprise entre son tronçon d'extrémité 3 et son tronçon de manoeuvre 4. Le tire-bouchon 1 comporte également un bras télescopique 7, en métal, monté à rotation sur le tronçon d'extrémité 3 dudit manche 2 autour d'un second axe A2 perpendiculaire audit manche 2. Ainsi, de manière classique, la vrille 5 et le bras télescopique 7 sont mobiles entre une position d'utilisation du tire-bouchon 1 dans laquelle ils sont dépliés (fig. 1) et une position de rangement du tire-bouchon 1 dans laquelle ils sont repliés contre le bord inférieur du manche 2 (fig. 12).

En référence aux figures 5 et 6, le bras télescopique 7 est constitué d'un premier élément 8 présentant une partie haute 80 et une partie basse 81 et d'un second élément 9, présentant une extrémité supérieure 90 et une extrémité inférieure 91. La partie basse 81 du premier élément 8 présente une section en « C » et présente deux parois latérales en « L » 84 bordant une face 85. La partie haute 80 du premier élément 8 comporte deux pattes 82 prolongeant chacune des parois latérales 84 de la partie basse et dont l'extrémité libre respective comporte un orifice 83 permettant l'assemblage du bras télescopique 7 sur l'axe A2 du manche 2.

Le second élément 9 du bras télescopique 7 présente une extrémité supérieure 90 et une extrémité inférieure 91. Il comporte deux ailes latérales 92 bordant un fond 93 et est de section générale en « U ». Le bord inférieur 94 de chacune des ailes latérales 92 présente une découpe en « V » apte à prendre appui sur le goulot 11 d'une bouteille dont elle a une forme sensiblement complémentaire. Par ailleurs, son extrémité supérieure 90 comporte deux dents 95 s'étendant dans le prolongement du fond 93 et des ailes latérales 92. Conformément à l'invention, le second élément 9 comporte en outre un axe 97 s'étendant entre ses ailes latérales 92 au niveau de son extrémité inférieure 91.

Conformément à l'invention, le second élément 9 est monté coulissant dans le premier élément 8 dont les parois latérales 84 définissent une glissière. Le second élément 9 est par ailleurs relié au second axe A2 du bras télescopique 7 au moyen d'un ressort de traction, tel que par exemple un ressort hélicoïdal 10 (cf. fig. 7), dont une première extrémité est fixée audit axe A2 et une seconde extrémité est fixée sur l'élément 9, par exemple dans une encoche 96 que comporte le fond 93 de ce dernier. Selon une autre variante de réalisation non illustrée, il peut également être prévu, de munir l'élément 9 d'un axe monté entre ses faces 92 et sur lequel peut être fixé la seconde extrémité du ressort 10. Dans ce cas, ledit axe peut être monté coulissant dans une lumière de forme oblongue formée de manière appropriée sur une paroi 84 de l'élément 8, et définissant avantageusement une course maximale de l'élément 9 permettant d'éviter tout démontage intempestif de l'élément 7 par traction.

Il est à noter que le second élément 9 est monté dans le premier élément 8 et relié au manche 2 au moyen du ressort 10 de telle manière que, dans la position d'utilisation du tire-bouchon 1, ses dents 95 sont en permanence maintenues au contact du bord inférieur du tronçon d'extrémité 3 du manche 2, tandis que son extrémité inférieure 91 est en permanence située hors du premier élément 8. Les butées 26 que comporte le premier élément 8 contribuent également à maintenir l'extrémité inférieure 91 du second élément 9 hors du premier élément 8.

En fait, en référence aux figures, le tronçon d'extrémité 3 du manche 2 définit une came circulaire 12 ayant pour centre le second axe de rotation A2. L'invention prévoit que le profil de cette came 12 comporte une première courbe 13 de rayon constant et une seconde courbe 14 de rayon croissant se succédant entre la zone intermédiaire 6 du manche 2 portant le premier axe A1 et le bord d'extrémité 15 du tronçon d'extrémité 3 du manche 2. Le profil de la came 12 comporte en outre une butée 16 formée dans le prolongement de la courbe de rayon croissant 14. En fait, dans la variante de réalisation illustrée, la came circulaire 12 présente deux organes symétriques 12a, 12b (cf. fig. 3) en contact chacun avec une dent 95 du second élément 9 du bras télescopique 7. Ainsi, la came 12 est apte à agir sur l'extrémité supérieure 90 du second élément 9 afin de déplacer ce dernier entre une position de repos dans laquelle son bord inférieur 94 est situé à une distance d0 du second axe A2 et une seconde position dans laquelle le bord inférieur 94 est situé à une distance d du second axe A2 supérieure à d0 (cf. figs. 9 et 11) .

La vrille 5 comporte de manière classique une partie supérieure 17 de section rectangulaire reliée au premier axe A1 du manche 2. Elle présente une face latérale 18 (cf. figs. 4 et 8) orientée en direction du bras télescopique 7. Conformément à l'invention, la partie supérieure 17 est pourvue d'une gorge 19 d'axe parallèle à l'axe longitudinal de la vrille 5, et dont l'ouverture d'entrée 20 est formée dans sa face latérale 18, départageant cette dernière en une zone supérieure 18a et une zone inférieure 18b. Plus particulièrement, dans la variante de réalisation illustrée, la gorge 19 présente une section en « U » et comporte un fond 21 délimité par une paroi avant 22 et une paroi arrière 23. La gorge 19 est prévue apte à accueillir l'axe 97 que comporte le second élément 9 du bras télescopique 7 dans la position de rangement du tire-bouchon 1. Par ailleurs, la paroi avant 22 est reliée à la zone supérieure 18a de la face latérale 18 par une surface oblique 24 formant avec ladite paroi avant 22 un angle α inférieur à 90°. La paroi arrière 23 de la gorge 19 est quant à elle reliée à la zone inférieure 18b de la face latérale 18 par une surface oblique 25 formant avec ladite paroi arrière 23 un angle β supérieur à 90° (cf. fig. 8) .

La structure particulière de la partie supérieure 17 de la vrille 5 et la présence de l'axe 97 sur le second élément 9 du bras télescopique 7 permettent avantageusement un pliage/dépliage concomitant de la vrille 5 et du bras 7. En effet, le déploiement/repliement du bras télescopique 7, obtenu suite à sa rotation autour de l'axe A2 dans un sens ou dans l'autre, entraîne la vrille 5 dans son mouvement.

Ainsi, pour déplier la vrille 5 et le bras 7, il suffit à l'utilisateur de tirer sur le bras 7 pour le déployer (cf. fig. 12). L'axe 97 du second élément 9 du bras 7 coulisse alors dans la gorge 19 de la partie supérieure 17 de la vrille 5, en appuyant sur la paroi avant 22 de ladite gorge 19. Ceci a pour effet d'entraîner la vrille 5 progressivement dans le mouvement de rotation du bras télescopique 7 (cf. figs. 13-14). Lorsque l'axe 97 du second élément 9 du bras 7 atteint l'ouverture d'entrée 20 de la gorge 19, la vrille 5 est libérée de son contact avec le bras 7 et se place en position active totalement dépliée grâce à l'action d'un ressort (non illustré) la reliant au manche 2. Par ailleurs, en fin de déploiement, les dents 95 du second élément 9 du bras 7 sont placées en contact avec la came 12 du manche 2, contre la butée 16 (cf. fig. 1).

Dans cette position du tire-bouchon 1, l'utilisateur peut alors visser la vrille 5 dans un bouchon 26 obturant le goulot 11 d'une bouteille en faisant tourner l'ensemble du tire-bouchon 1 autour de l'axe longitudinal de la vrille 5. Le bras 7 reste avantageusement bloqué contre la butée 16 tout au long de cette opération sous l'effet de l'effort exercé par l'utilisateur sur le manche 2 (cf. fig. 8) et ne risque donc pas de gêner les mouvements de ce dernier.

Grâce à l'invention, l'utilisateur peut ensuite extraire le bouchon 26 du goulot 11 avec un effort réduit. A cet effet, il libère d'abord le bras télescopique 7 bloqué contre la butée 16 de la came 12 du manche 2 en poussant le tronçon de manoeuvre 4 de ce dernier vers le bas en direction du goulot 11. Il positionne ensuite le bord inférieur 94 en « V » de la seconde partie 9 du bras télescopique 7 sur le goulot 11 de la bouteille, ce qui lui permettra de prendre appui sur celui-ci par la suite. La position du tire-bouchon 1 alors obtenue est illustrée à la figure 9.

Par un effort de traction vers le haut sur le tronçon de manoeuvre 4 du manche 2, l'utilisateur extrait ensuite le bouchon 26 progressivement du goulot 11 en un seul mouvement. L'effort de traction exercé induit d'abord une rotation du bras 7 et de la vrille 5 autour de leurs axes de rotation respectifs A1, A2. La seconde partie 9 du bras 7 dont les dents 95 sont maintenues en permanence au contact du profil de la came 12, sous l'effet du ressort 10, suit le mouvement de rotation du bras 7 au cours d'une première phase du mouvement, ses dents 95 étant alors soumises à l'action de la première courbe 13 de rayon constant de la came 12 (cf. fig. 10). Puis, au cours d'une deuxième phase du mouvement d'extraction, les dents 95 de la seconde partie 9 du bras 7 arrivent au contact de la seconde courbe 14 de rayon croissant de la came 12. Cette dernière appuie alors sur ledit second élément 9 jusqu'à provoquer son déplacement par rapport au premier élément 8 vers sa seconde position dans laquelle son bord inférieur 94 s'éloigne de l'axe A2 et le bras 7 est ainsi progressivement allongé au fur et à mesure du déplacement de la came 12 par rapport au bras 7 (cf. figs. 10-11).

Le mouvement de rotation et d'allongement du bras télescopique 7 est stoppé par l'arrivée de la butée 16 de la came 12 au contact des dents 95 de son second élément 9. Dans cette position du tire-bouchon 1, le bouchon 26 est totalement extrait du goulot 11. En d'autres termes, pour extraire totalement le bouchon 26 du goulot 11, il aura suffi à un utilisateur de visser la vrille 5 dans ledit bouchon 26, puis d'exercer une unique traction sur le tronçon de manoeuvre 4 du manche 2 après avoir positionné le bras 7 en appui sur le goulot 11.

Une fois le bouchon 26 extrait du goulot 11, l'utilisateur le retire classiquement de la vrille 5 et replace le tire-bouchon 1 dans sa position de rangement dans laquelle la vrille 5 et le bras 7 sont repliés contre son bord inférieur.

Cette dernière opération peut s'effectuer en une seule étape, en repliant concomitamment la vrille 5 et le bras 7, conformément à ce qui est illustré aux figures 15 à 17.

Dans ce cas, l'utilisateur replie simplement le bras télescopique 7 qui vient en contact avec la vrille 5 puis l'entraîne en rotation autour de l'axe A1. L'axe 97 du bras 7 qui se trouve alors placé en dessous de l'ouverture d'entrée 20 de la gorge 19 peut alors directement venir se loger à l'intérieur de cette dernière pour ensuite en atteindre le fond 21 à la fin du pliage.

Naturellement, la même opération peut également s'effectuer en deux étapes en repliant d'abord la vrille 5 puis le bras 7 (cf. figs. 18-22).

Dans ce cas, une fois la vrille 5 repliée, l'axe 97 de la seconde partie 9 du bras 7 ne peut venir se loger seul directement dans la gorge 19 de la vrille 5, n'étant pas positionnée de manière appropriée en face de l'ouverture d'entrée 20 de celle-ci. Pour y parvenir, l'utilisateur est contraint d'appuyer le bras 7 contre la vrille 5, ce qui permet à l'axe 97 de venir au contact de la surface oblique 24 s'étendant entre la zone supérieure 18a de la paroi latérale 18 de la partie supérieure 17 de la vrille 5 et la paroi avant 22 de la gorge 19 (cf. fig. 19). Au fur et à mesure de l'effort exercé par l'utilisateur sur le bras 7 en direction de la vrille 5, le second élément 9 du bras 7 se déplace le long de ladite surface oblique 24 et donc par rapport à la première partie 8 du bras 7 provoquant l'allongement de ce dernier (cf. fig. 20). A l'endroit où la surface oblique 24 et l'ouverture d'entrée 20 de la gorge 19 se rencontrent, l'axe 97 peut s'introduire dans la gorge 19 (cf. fig. 21). Puis, le second élément 9 revient à sa position de repos, sous l'effet du ressort 10, fixé entre le second élément 9 du bras 7 et l'axe de rotation A2, et permet à l'axe 97 d'atteindre le fond 21 de la gorge 19 à la fin du pliage (cf. fig. 22).

## Revendications

1. Tire-bouchon (1) de type « à levier » comportant d'une part une vrille (5) montée à rotation sur une zone (6) d'un manche (2) comprise entre un tronçon d'extrémité (3) et un tronçon de manoeuvre (4) dudit manche (2), autour d'un premier axe (A1) perpendiculaire audit manche (2) et d'autre part un bras télescopique (7) présentant un premier élément (8) monté à rotation sur le tronçon d'extrémité (3) dudit manche (2) autour d'un second axe (A2) perpendiculaire audit manche (2) et un second élément (9) , présentant une extrémité supérieure (90) et une extrémité inférieure (91), monté coulissant dans ledit premier élément (8) entre une position de repos dans laquelle le bord inférieur (94) de son extrémité inférieure (91) est située à une distance d0 dudit second axe (A2) et une seconde position dans laquelle le bord inférieur (94) de son extrémité inférieure (91) est située à une distance d dudit second axe (A2) supérieure à d0, le bord inférieur (94) de l'extrémité inférieure (91) dudit second élément (9) étant prévu apte à prendre appui sur le goulot (1) d'une bouteille, ledit tronçon d'extrémité (3) dudit manche (2) étant conformé de manière à définir une came circulaire (12) ayant pour centre ledit second axe (A2) et apte à agir sur l'extrémité supérieure (90) dudit second élément (9), ledit tire-bouchon (1) étant **caractérisé en ce que** ledit second élément (9) est relié audit second axe (A2) au moyen d'un organe de rappel (10) de manière telle que, dans une position d'utilisation du tire-bouchon (1), son extrémité supérieure (90) est en permanence maintenue au contact de ladite came (12) et que son extrémité inférieure (91) s'étend en permanence hors dudit premier élément (8).

2. Tire-bouchon (1) selon la revendication 1, **caractérisé en ce que** le profil de ladite came (12) comporte une première courbe (13) de rayon constant et une seconde courbe (14) de rayon croissant se succédant entre la zone (6) du manche (2) portant ledit premier axe (A1) et le bord d'extrémité (15) du tronçon d'extrémité (3).

3. Tire-bouchon (1) selon l'une quelconque des revendications 1 ou 2, **caractérisé en ce que** le profil de ladite came (12) comporte une butée (16) formée dans le prolongement de la seconde courbe (14) de rayon croissant.

4. Tire-bouchon (1) selon l'une quelconque des revendications précédentes, **caractérisé en ce que** ledit organe de rappel est un ressort de traction (10).

5. Tire-bouchon (1) selon l'une quelconque des revendications précédentes, **caractérisé en ce que** le second élément (9) dudit bras (7) présente une section en « U » et comporte deux ailes latérales (92) bordant un fond (93), le bord inférieur (94) de chacune desdites ailes latérales (92) présentant une découpe en « V » apte à prendre appui sur le goulot (11) d'une bouteille et l'extrémité supérieure (90) dudit second élément (9) comportant au moins une dent (95) s'étendant dans le prolongement dudit fond (93) et desdites ailes latérales (92) et apte à prendre appui sur ladite came (12).

6. Tire-bouchon (1) selon la revendication précédente, **caractérisé en ce que** ledit second élément (9) comporte une encoche (96) formée sur au moins une de ses ailes latérales (92) et apte à permettre la fixation dudit organe de rappel (10).

7. Tire-bouchon (1) selon l'une quelconque des revendications précédentes, **caractérisé en ce que** ladite vrille (5) comporte une partie supérieure (17) de section rectangulaire reliée audit premier axe (A1) et présentant une face latérale (18) orientée en direction dudit bras télescopique (7), ladite partie supérieure (17) étant pourvue d'une gorge (19) d'axe parallèle à l'axe longitudinale de la vrille (5) et dont l'ouverture d'entrée (20) est formée dans ladite face latérale (18).

8. Tire-bouchon (1) selon la revendication précédente, **caractérisé en ce que** ladite gorge (19) présente une section en « U » comportant un fond (21) délimité par une paroi avant (22) et une paroi arrière (23) et **en ce que** ladite paroi avant (22) est reliée à une zone supérieure (18a) de ladite face latérale (18) par une surface oblique (24) formant avec ladite paroi avant (22) un angle α inférieur à 90°.

9. Tire-bouchon (1) selon l'une quelconque des revendications 7 ou 8, **caractérisé en ce que** la paroi arrière (23) de ladite gorge (19) est reliée à une zone inférieure (18b) de la face latérale (18) par une surface oblique (25) formant avec ladite paroi arrière (23) un angle β supérieur à 90°.

10. Tire-bouchon (1) selon l'une quelconque des revendications 7 à 9, **caractérisé en ce que** le second élément (9) dudit bras télescopique (7) comporte un axe (97) s'étendant entre ses ailes latérales (92) au niveau de son extrémité inférieure (91) .

## Patentansprüche

1. Hebelkorkenzieher (1), einerseits umfassend eine Schnecke (5), die auf einem zwischen einem Endabschnitt (3) und einem Betätigungsabschnitt (4) eines Griffs (2) angeordneten Bereich des Griffs (6) um eine senkrecht zum Griff (2) verlaufende erste Achse (A1) rotierend montiert ist, und andererseits einen Teleskoparm (7) mit einem ersten Element (8), der um eine zweite Achse (A2), die senkrecht zum Griff (2) verläuft, im Endabschnitt (3) des Griffs (2) rotierend montiert ist, und einem zweiten Element (9) mit einem oberen Ende (90) und einem unteren Ende (91), das zwischen einer Ruhestellung, in der die Unterkante (94) seines unteren Endes (91) in einem Abstand d0 zur zweiten Achse (A2) angeordnet ist, und einer zweiten Stellung, in der die Unterkante (94) seines unteren Endes (91) in einem d0 übersteigenden Abstand d zur zweiten Achse (A2) angeordnet ist, gleitend im ersten Element montiert ist, wobei die Unterkante (94) des unteren Endes (91) des zweiten Elements (9) dazu geeignet ist, sich auf den Hals (1) einer Flasche zu stützen, wobei der Endabschnitt (3) des Griffs (2) derart ausgebildet ist, dass er einen kreisförmigen Nocken (12) definiert, dessen Mittelpunkt die zweite Achse (A2) ist, und der dazu geeignet ist, auf das obere Ende (90) des zweiten Elements (9) einzuwirken, wobei der Korkenzieher (1) **dadurch gekennzeichnet ist, dass** das zweite Element (9) durch ein Rückzugselement (10) mit der zweiten Achse (A2) verbunden ist, sodass in einer Benutzungsstellung des Korkenziehers (1) dessen oberes Ende (90) dauernd im Kontakt mit dem Nocken (12) steht und dessen unteres Ende (91) sich dauernd außerhalb des ersten Elements (8) erstreckt.

2. Korkenzieher (1) nach Anspruch 1, **dadurch gekennzeichnet, dass** das Profil des Nockens (12) eine erste Kurve (13) mit konstantem Radius und eine zweite Kurve (14) mit zunehmendem Radius, die im Bereich (6) des Griffs (2), der die erste Achse (A1) und die Endkante (15) des Endabschnitts (3) enthält, aufeinander folgen.

3. Korkenzieher (1) nach einem der Ansprüche 1 oder 2, **dadurch gekennzeichnet, dass** das Profil des Nockens (12) einen Anschlag (16) umfasst, der in der Verlängerung der zweiten Kurve (14) mit zunehmendem Radius ausgebildet ist.

4. Korkenzieher (1) nach einem der vorstehenden Ansprüche, **dadurch gekennzeichnet, dass** das Rückzugelement eine Zugfeder (10) ist.

5. Korkenzieher (1) nach einem der vorstehenden Ansprüche, **dadurch gekennzeichnet, dass** das zweite Element (9) des Arms (7) einen U-förmigen Abschnitt aufweist und zwei seitliche Flügel (92) umfasst, die einen Boden (93) einfassen, wobei die Unterkante (94) jedes der seitlichen Flügel (92) einen V-förmigen Abschnitt umfasst, der dazug eeignet ist, sich auf den Hals (11) einer Flasche zu stützen und das obere Ende (90) des zweiten Elements (9) mindestens einen Zahn (95) umfasst, der sich in der Verlängerung des Bodens (93) und der seitlichen Flügel (92) erstreckt und dazu geeignet ist, sich auf den Nocken (12) zu stützen.

6. Korkenzieher (1) nach dem vorstehenden Anspruch, **dadurch gekennzeichnet, dass** das zweite Element (9) eine Kerbe (96) umfasst, die auf mindestens einem seiner seitlichen Flügel (92) ausgebildet ist und dazu geeignet ist, die Befestigung des Rückzugelements (10) zu ermöglichen.

7. Korkenzieher (1) nach einem der vorstehenden Ansprüche, **dadurch gekennzeichnet, dass** die Schnecke (5) einen Oberteil (17) mit rechteckigem Querschnitt, der mit der ersten Achse (A1) verbunden ist und eine Seitenfläche (18) aufweist, die in Richtung des Teleksoparms (7) orientiert ist, wobei der Oberteil (17) mit einer Nut (19), deren Achse parallel zur Längsachse der Schnecke (5) verläuft und deren Eintrittsöffnung (20) in der Seitenfläche (18) ausgebildet ist.

8. Korkenzieher (1) nach dem vorstehenden Anspruch, **dadurch gekennzeichnet, dass** die Nut (19) einen U-förmigen Querschnitt aufweist, der einen von einer Vorderwand (22) und einer Rückwand (23) abgegrenzten Boden (21) aufweist, und dass die Vorderwand (22) durch eine schräge Oberfläche (24), die mit der Vorderwand (22) einen Winkel kleiner 90 ° bildet, mit einem oberen Bereich (18a) der Seitenfläche (18) verbunden ist.

9. Korkenzieher (1) nach einem der Ansprüche 7 oder 8, **dadurch gekennzeichnet, dass** die Rückwand (23) der Nut (19) durch eine schräge Oberfläche (25), die mit der Rückwand (23) einen Winkel p größer 90 ° bildet, mit einem unteren Bereich (18b) der Seitenfläche (18) verbunden ist.

10. Korkenzieher (1) nach einem der Ansprüche 7 - 9, **dadurch gekennzeichnet, dass** das zweite Element (9) des Teleskoparms (7) eine Achse (97) aufweist, die sich zwischen dessen seitlichen Flügeln (92) auf Höhe seines unteren Endes (91) erstreckt.

## Claims

1. "Lever" type corkscrew (1) comprising, firstly, a worm (5) that is mounted on a part (6) of a handle (2) between an end portion (3) and an operating portion (4) of the handle (2), to rotate about a first axis (A1) perpendicular to the handle (2) and, secondly, a telescopic arm (7) having a first element (8) that is mounted on the end portion (3) of the handle (2) to rotate about a second axis (A2) perpendicular to the handle (2) and a second element (9) having an upper end (90) and a lower end (91) that are mounted to slide in the first element (8) between a position of rest in which the lower edge (94) of its lower end (91) is located at a distance d0 from the second axis (A2) and a second position in which the lower edge (94) of its lower end (91) is located at a distance d from the second axis (A2) that is greater than d0, wherein the lower edge (94) of the lower end (91) of the second element (9) is designed to bear on the neck (1) of the bottle, while shape of the end portion (3) of the handle (2) defines a circular cam (12) having the second axis (A2) as its center, and that is able to act on the upper end (90) of the second element (9), wherein the corkscrew (1) is **characterized in that** the second element (9) is connected to the second axis (A2) by means of a return member (10) so that, in the position of use of the corkscrew (1), its upper end (90) is permanently maintained in contact with the cam (12), and wherein its lower end (91) permanently extends out of the first element (8).

2. Corkscrew (1) according to claim 1, **characterized in that** the profile of the cam (12) comprises a first curve (13) of constant radius and a succeeding second curve (14) of increasing radius between the area (6) of the handle (2) carrying the first axis (A1) and the end edge (15) of the end section (3).

3. Corkscrew (1) according to any one of claims 1 or 2, **characterized in that** the profile of the cam (12) comprises a stop (16) formed in the extension of the second curve (14) of increasing radius.

4. Corkscrew (1) according to any one of the preceding claims, **characterized in that** the return member is a tension spring (10).

5. Corkscrew (1) according to any one of the preceding claims, **characterized in that** the second element (9) of the arm (7) has a "U" section and two lateral wings (92) bordering a bottom (93), wherein the lower edge (94) of each of the lateral wings (92) has a "V" cutout designed to bear on the neck (11) of a bottle, while the upper end (90) of the second element (9) comprises at least one tooth (95) extending in the extension of the bottom (93) and the lateral wings (92), and able to bear on the cam (12).

6. Corkscrew (1) according to the preceding claim, **characterized in that** the second element (9) comprises a notch (96) formed on at least one of its lateral wings (92) and designed to allow the fixing of the return member (10).

7. Corkscrew (1) according to any one of the preceding claims, **characterized in that** the worm (5) has an upper portion (17) of rectangular section connected to the first axis (A1) and with a side face (18) that is oriented towards the telescopic arm (7), wherein the upper portion (17) is provided with a groove (19) having an axis parallel to the longitudinal axis of the worm (5) and whose inlet opening (20) is formed in the lateral face (18).

8. Corkscrew (1) according to the preceding claim, **characterized in that** the groove (19) has a "U" section having a bottom (21) defined by a front wall (22) and a rear wall (23), and **in that** the front wall (22) is connected to an upper area (18a) of the lateral face (18) by an oblique surface (24) forming an angle α less than 90° with the front wall (22).

9. Corkscrew (1) according to any one of claims 7 or 8, **characterized in that** the rear wall (23) of the groove (19) is connected to a lower area (18b) of the lateral face (18) by an oblique surface (25) forming an angle β greater than 90° with the rear wall (23).

10. Corkscrew (1) according to any one of claims 7 to 9, **characterized in that** the second element (9) of the telescopic arm (7) comprises an axis (97) extending between its lateral wings (92) at its lower end (91).
